# EUROPÄISCHE PATENTSCHRIFT

(11) **EP 0 534 483 B1**
(45) Veröffentlichungstag und Bekanntmachung des Hinweises auf die Patenterteilung: **25.03.1998**
(21) Anmeldenummer: 92116543.7
(22) Anmeldetag: 28.09.1992
(51) Int. Cl.: B07B 7/083

(54) **Turbo-Fliehkraftsichter**
Centrifugal separator with turbine
Séparateur centrifuge à turbine

(30) Priorität: 27.09.1991 DE 4132339
(43) Veröffentlichungstag der Anmeldung: 31.03.1993
(73) Patentinhaber: ENGMA ENGINEERS BEHEER, NL-3581 NE Utrecht (NL)
(72) Erfinder: Kaufmann, Karl, FL-9496 Balzers (LI)
(74) Vertreter: Vogeser, Werner, Dipl.-Ing.

(56) Entgegenhaltungen:
- EP-A- 0 221 246
- DE-A- 3 814 458
- DE-C- 521 082
- US-A- 3 767 045
- US-A- 4 409 097

## Beschreibung

Die Erfindung betrifft einen Turbo-Fliehkraftsichter entsprechend dem Oberbegriff des Anspruchs 1.

Auf dem Gebiet der Turbo-Fliehkraftsichter sind viele brauchbare Ausführungen bekannt. Das Prinzip der Sichtung in allen diesen Einrichtungen besteht darin, den in einem Luftstrom befindlichen Gutteilchen eine Fliehkraft entgegen der auf die Teilchen wirkenden Schleppkraft des Luftstromes aufzuzwingen und sie somit voneinander zu trennen. Hierzu führt man die mit Gutteilchen beladene Luft von außen nach innen durch ein sich schnell drehendes Sichterrad entgegen dem von diesem erzeugten Luftstrom, welcher von innen nach außen gerichtet ist. Hierzu verwendet man ein starkes Gebläse, das bewirkt, daß die Partikel die Umfangsgeschwindigkeit des Sichterrades und eine bestimmte Fliehkraft annehmen. Für bestimmte Gutteilchen (Grenzkorn) stellt sich am Umfang des Sichterrades ein Gleichgewicht zwischen der nach außen wirkenden Fliehkraft und der nach innen wirkenden Schleppkraft ein. Nur die entsprechend "feinen" Gutteilchen gelangen dann durch das Sichterrad nach innen in den Feingutbereich. Die entsprechend "groben" Gutteilchen bleiben im Außenbereich des Sichterrades und fallen als Grobgut an.

Der Sichtvorgang vollzieht sich nach folgender mathematischer Formel:${\text{d}}_{\text{F}} \text{=} \sqrt{\frac{{\text{V}}_{\text{R}} {\text{* D}}_{\text{T}} {\text{* γ}}_{\text{L}} \text{* η}}{{\text{γ}}_{\text{G}} {\text{* V}}_{\text{U}} {}^{\text{2}}}}$
- d_{F} =: Feingutdurchmesser
- v_{R} =: Radialgeschwindigkeit
- v_{U} =: Umfangsgeschwindigkeit
- D_{T} =: Sichterraddurchmesser
- γ_{L} =: Luftdichte
- η =: Luftzähigkeit
- γ_{G} =: Sichtgutdichte

Aus dieser Formel ist zu ersehen, daß in diesem Sichtvorgang mit höherer Umfangsgeschwindigkeit (v_{U}) und kleiner werdendem Sichterraddurchmesser (D_{T}) kleinere Feingutgrößen (d_{F}) erreicht werden können. Die maximal zu erreichende Umfangsgeschwindigkeit (v_{U}) ist aber durch die Kennwerte der verwendbaren Baustoffe für das Sichterradbegrenzt. Wählt man nun auch noch kleine Sichterraddurchmesser (D_{T}), um die Feingutkorngröße zu verkleinern, so kommt man zu relativ kleinen Sichterradoberflächen. Die Oberfläche des Sichterrader bzw. deren freier Durchtrittsquerschnitt ist aber maßgebend für die zu erzielende Menge Feingut, die sich aus der relativ niedrigen Gutbeladung der Sichtluft und der möglichst niedrigen radialen Durchtrittsgeschwindigkeit (v_{R}) bei der gegebenen Sichterradoberfläche für "hochfeine" Sichtgüter ergibt. Demzufolge muß man das Sichterrad also länger bauen. Dies hat aber zur Folge, daß sich auf der Sichterradlänge eine ungleichmäßige radiale Durchtrittsgeschwindigkeit ergibt und man dadurch eine feine bis gröbere Kornverteilung im Feingut erhält.

Bei den herkömmlichen Einrichtungen wird in der Regel das Feingut-Sichtluft-Gemisch über die Stirnseiten des Sichterrades abgeführt. Aus dem Verhältnis von Länge (L) und Durchmesser (D) bei einseitiger Absaugung mit D/L von ca. 1:1 und bei zweiseitiger Absaugung mit D/L von ca. 1:2, ergeben sich daher nur relativ kurze nutzbare Sichterradlängen. Diese Konstruktionen haben den Nachteil, daß die Abführung des Feingut-Sichtluft-Gemisches mindestens bei zweiseitiger Absaugung durch die Lagerung und den Antrieb des Sichterrades behindert wird.

Zwangsläufig ergeben sich dadurch auch große Lagerabstände mit niedrigen Eigenfrequenzen des Sichterrades, wodurch das Sichterrad für die gewünschten hohen Drehzahlen unbrauchbar wird. Bei Lagerung des Sichterrades im Feingut-Sichtluft-Gemisch bzw. bei Hindurchführung des Feingut-Sichtluft-Gemisches durch die Lagerung ergeben sich zudem unverhältnismäßig teure Konstruktionen, wobei das Durchmesser-Längen-Verhältnis von ca. 1:2 auch nicht überschritten werden kann.

Aus der DE 38 14 458 ist ein Windsichter bekannt, der einen Sichtguteinlaß, einen Sichtlufteinlaß, wenigstens einen Feingut-Sichtluft-Gemisch-Auslaß und wenigstens einen Grobgut-Auslaß aufweist. Er ist mit einem an beiden Enden gelagerten Sichterrad mit horizontaler Sichterradachse versehen, wobei zusätzlich ein den Sichtraum begrenzender Schaufelkranz angeordnet ist, dessen Schaufeln in tangentialer Anströmungsrichtung zum Sichterradumfang verstellbar sind und der die Strömungsrichtung der Sichtluft bestimmt. Dieser Schaufelkranz ist in einem Kreissektor für die Abführung des Grobgutes durchbrochen und weist eine in diesem Kreissektor angeordnete Grobgutschneide auf. Die Abfuhr des Feingut-Sichtluft-Gemisches erfolgt axial über die Stirnseiten des Sichterrades. Das zu sichtende Sichtgut wird außerhalb des Schaufelkranzes in das Sichtergehäuse eingebracht.

Aus der US 3,767,045 ist ein Sichter mit geschlossenem Kreislauf bekannt, der zwei voneinander separat gelagerte Sichterräder aufweist, die jeweils einen Längenabschnitt aufweisen, der radial von innen nach außen durchströmt wird. Der jeweils andere radial von außen nach innen durchströmte Längenabschnitt der Sichterräder ist von einem Schaufelkranz umgeben. Auch bei diesem Sichter erfolgt die Zufuhr des zu sichtenden Sichtgutes außerhalb des Schaufelkranzes.

Der Erfindung liegt die Aufgabe zugrunde, den Turbo-Fliehkraftsichter hinsichtlich der Betriebsfrequenzen und hinsichtlich des Durchmesser-Längen-Verhältnisses zu verbessern und dabei gleichzeitig die Trenngüte des Sichtprozesses zu steigern.

Gelöst wird diese Aufgabe gemäß der Erfindung durch die im kennzeichnenden Teil des Anspruchs 1 angegebenen Merkmale. Zweckmäßige Ausgestaltungen der Erfindung ergeben sich aus den Unteransprüchen.

Insbesondere wird das Feingut-Sichtluft-Gemisch auf entsprechend großen Längenabschnitten des Sichterrades mit der zum Sichten notwendigen Radialgeschwindigkeit von außen nach innen gesaugt und auf entsprechend kurzen Längenabschnitten des Sichterrades mit einer weitaus höheren, z. B. 3-6 fachen Radialgeschwindigkeit von innen nach außen gesaugt. Dadurch können z. B. Sichterradlängen mit einem wirksamen Sichtbereich von einem Durchmesser-Längen-Verhältnis von ca. 1:4 bis 1:8 konstruiert werden, wodurch sich wiederum die Durchsatzleistung wesentlich erhöhen läßt.

Außerdem hat die Anordnung der sektionsweise wechselnden An- und Absaugung auf dem Sichterradmantel für das Feingut-Sichtluft-Gemisch gemäß der vorliegenden Erfindung den Vorteil, daß das vom Sichterrad erzeugte Druckgefälle, welches für die Absaugung durch ein externes Gebläse überwunden werden müßte, bis auf geringe Druckverluste quasi aufgehoben wird. Da dieses Druckgefälle zum Sichten bei hoher Feinheit nicht unerheblich hoch ist und hierfür entsprechend große, z. T. zweistufige hintereinander angeordnete Gebläse und demzufolge auch entsprechend druckfeste Luftführungs- und Filtereinrichtungen notwendig wären, können diese bei vorliegender Erfindung z. T. entfallen, bzw. wesentlich vereinfacht werden.

Auch die Anordnung der Lagerungen und Antriebe an den nun nicht mehr für die Absaugung des Feingut-Sichtluft-Gemisches notwendigerweise zu verwendenden Stirnseiten können in einfacher, konventioneller Bauweise vorgesehen werden und erlauben bei z. B. großen notwendigen Antriebsleistungen die Anordnung der Antriebe an beiden Seiten des Sichterrades.

Aufgrund der sich bei vorliegender Erfindung ergebenden Vorteile:
- größere aktive Sichterradoberfläche
- Aufhebung des Druckgefälles
- einfache und konventionelle Anordnung von Lagerung und Regelantrieben
kann man größere Sichter zur Erzeugung feinster Feingüter bei höheren Durchsatzleistungen und geringeren Baukosten herstellen.

Nachfolgend wird eine Sichteinrichtung gemäß vorliegender Erfindung anhand der beigefügten Zeichnungen beschrieben.

Es zeigt:
- Fig. 1: eine schematische Darstellung eines bekannten Turbo-Fliehkraftsichters mit zugehörigem Mahl-Sichtkreislauf,
- Fig. 2 - 4: Axialschnitte verschiedener Sichter gemäß der Erfindung,
- Fig. 5: einen Schnitt längs der Linie A-B in Fig. 6 und 7,
- Fig. 6: einen Schnitt längs der Linie C-D in Fig 5 und
- Fig. 7: einen Schnitt längs der Linie E-F in Fig. 5.

Figur 1 zeigt einen bekannten Mahl-Sichtkreislauf mit einem Turbofliehkraftsichter mit einem Sichterrad 1 z. B. zur Vermahlung von Zement, des von einer Kugelmühle 2' beaufschlagt wird. Das Aufgabegut 9' wird aus einem Silo 4' über eine Zellenschleuse 3' regelbar der Kugelmühle 2' zugeführt nach dem Mahlen in der Kugelmühle 2' wird das Kugelmühlengut 13' über ein Becherwerk 11' und eine Schnecke 6' unter Luftabschluß mittels einer Zellenschleuse 3' auf den Turbo-Fliehkraftsichter aufgegeben. Eine Verteilung des Kugelmühlengutes 13' auf die ganze Länge des Turbo-Fliehkraftsichter erfolgt durch eine Aufgaberinne 10'. Das durch einen Motor 7' angetriebene Sichterrad 1 des Turbo-Fliehkraftsichters trennt das Kugelmülengut 13' in Grobgut 12' und Feingut 17' mittels der von außen zugeführten Sichtluft 14', die auch gleichzeitig die Entstaubung der Kugelmühle 2' mit übernehmen kann. Das Grobgut 12' fällt nach unten in eine Förderschnecke 6' und gelangt unter Luftabschluß mittels einer Zellenschleuse 3' zurück in die Aufgabe der Kugelmühle 2. Das Feingut 17' wird zusammen mit der Sichtluft 14' durch das Sichterrad 1 des Turbo-Fliehkraftsichters 1 abgesaugt und Zyklonabscheidern 5' zugeführt. Ein großer Anteil Feingut 17' wird dort abgeschieden und mittels Zellenschleusen 3' ausgetragen. Die Sichtluft 14' und der kleinere Anteil Feingut 17' gelangt in einen Entstaubungsfilter 16'. Dort wird das restliche Feingut 17' von der Sichtluft getrennt und ebenfalls über eine Zellenschleuse 3' ausgetragen. Ein Ventilator 15' saugt die Sichtluft 14' aus dem System an und fördert sie aus dem Mahlsichtkreislauf ins Freie. Für die Anwendung eines solchen Mahlsichtkreislaufes zur Herstellung sehr kleiner Feingutkorngrößen mußten bisher mehrere leistungsfähige Sichter nebeneinander gestellt werden, um die Durchsatzmenge aufnehmen zu können. Das führte zu komplizierteren und aufwendigeren Maschinenanordnungen, wobei die größte Schwierigkeit darin bestand, die nebeneinander angeordneten Sichter auf die gleiche Feingutkorngröße einzustellen, um ein einheitliches Produkt zu bekommen.

Die Figuren 2 bis 4 zeigen verschiedene Ausführungsformen des Sichterrades.

Figur 2 zeigt eine zweiseitig gelagertes Sichterrad 1 mit einem Durchmesser-Längen-Verhältnis D/L von ca. 1:1. Der größere, zum Sichten verwendete, von außen nach innen durchströmte Längenabschnitt 2 ist durch eine Dichtung 3 auf dem Umfang des Sichterrades 1 von dem kleineren, zum Absaugen des Feingut-Luftgemisches 4 verwendeten, von innen nach außen durchströmten Längenabschnittes 5 getrennt. Ein Sichtraum 6 befindet sich über dem größeren Längenabschnitt 2 und ein Ventilationsraum 7, der zum Absaugen des Feingut-Luftgemisches 4 dient, befindet sich über dem kürzeren Längenabschnitt 5, der auch als Ventilator mit Ventilationsschaufeln 8 gleichen oder größeren Durchmessers als diese im Sichtbereich ausgebildet sein könnte.

Figur 3 zeigt ein zweiseitig gelagertes Sichterrad 9 mit einem Durchmesser-Längen-Verhältnis D/L von ca. 1:2. Bei dieser Anordnung gibt es zwei größere Längenabschnitte 2 zum Sichten, die das Feingut-Luftgemisch 4 in einen gemeinsamen zum Absaugen vorgesehenen Längenabschnitt 5 in den Ventilationsraum 7 abgeben. Durch zwei Dichtungen 3 am Umfang des Sichterrades 9 sind Sichtraum 6 und Ventilaitonsraum 7 voneinander getrennt. Lager 10 befindet sich auf beiden Stirnseiten des Sichterrades 9. Das Sichterrad 9 wird von einem Motor 11 angetrieben.

Figur 4 zeigt ein zweiseitig gelagertes Sichterrad 12 mit einem Durchmesser-Längen-Verhältnis D/L von ca. 1:4. Dieses Sichterrad ist mit zwei gemeinsamen, zum Absaugen vorgesehenen Langenabschnitten 5 versehen, die von jeweils größeren, zum Sichten dienenden Längenabschnitten 2 und 13 mit Feingut-Luftgemisch 4 gespeist werden, wobei der mittlere Längenabschnitt 13 etwa doppelt so groß ist wie ein Längenabschnitt 2. Der Antrieb des in Lagern 10 zweiseitig gelagerten Sichterrades 12 erfolgt in diesem Fall durch zwei Motoren 11, die mit Kupplungen mit dem Sichterrad 12 verbunden sind, wie auch die Sichterräder 1 und 9 mit den Motoren 11.

In dieser Weise können Sichterräder gewissermaßen wie in einem Baukastenprinzip aufgebaut werden und zu einer, der Festigkeit des Sichterrades entsprechenden beliebigen Länge mit einem Durchmesser-Längenverhältnis D/L von bis zu 1:6 oder 1:8 verlängert werden.

Figur 5 zeigt einen Längsschnitt A-B in Figur 6 und 7, Querschnitte C-D bzw. E-F in Fig. 5 eines Turbo-Fliehkraftsichters. Es handelt sich hierbei um einen Sichter mit einem Durchmesser-Längen-Verhältnis D/L von ca. 1:2. Das Sichterrad 1 ist über eine Welle einseitig angetrieben. Die Lagerung erfolgt zweiseitig in den Lagern 10, die auf einem Gehäuseunterteil aufgebaut sind. Das Sichterrad 1 hat zwei Sichträume 6 für die Ansaugung und einen Ventilationsraum 7 für die Absaugung des Feingut-Sichtluftgemisches. Die Sichterradblätter haben in allen Räumen 6 und 7 gleichen Durchmesser. Zwischen den Räumen 6 und 7 befinden sich zwei Dichtungen 3, die verhindern, daß ungesichtetes Aufgabegut in den Feingut-Sichtluft-Raum gelangen kann. Das Gehäuseoberteil, welches im Mittelpunkt des Sichterrades 1 vom Gehäuseunterteil getrennt ist, hat einen Sichtguteinlauf 14. Zwei doppelseitige Luft-Förderrinnen 15 verteilen das Aufgabegut in mehrere auf der Länge des Sichterrades 1 tangential in Drehrichtung angebrachte Aufgabetrichter 16, die dafür sorgen, daß das Aufgabegut gleichmäßig auf der Länge des Sichterrades 1 im Bereich des Sichtraumes 6 verteilt wird. Die Ansaugung der Sichtluft 17 erfolgt über eine Ansaugöffnung 18 im Gehäuseunterteil und wird durch die am Umfang des Sichterrades 1 angeordneten Luft-Leitschaufeln 19 hindurchgeführt, derart, daß die Sichtluft 17 tangential auf des Sichterrad 1 trifft und das im inneren Kreis der Luft-Leitschaufeln 19 zugeführte Aufgabegut mit sich reißt und in eine kreisende Bewegung in Drehrichtung des Sichterrades 1 versetzt. Hier setzt nun der schon anfangs beschriebene Sichtvorgang ein, der bewirkt, daß das Grobgut 20 nach außen geschleudert wird und das Feingut 21 mit der Sichtluft 17 durch den Sichtraum 6 gesaugt wird und als Feingut-Sichtluft-Gemisch über den Ventilationsraum 7 in den spiralförmigen Feingut-Sichtluft-Raum und den Absaugstutzen 22 einer Staubsammeleinrichtung zugeführt wird. Die Luft-Leitschaufeln 19 sind sowohl in der tangentialen Anströmrichtung 23 zum Sichterrad 1, als auch in ihrem Abstand 24 zum Mittelpunkt des Sichterrades 1 verstellbar angeordnet, um den optimalen Sichteffekt zu erzielen. Das Grobgut 20, welches am inneren Durchmesser der Luft-Leitschaufeln 19 kreist, wird durch Grobgutkanäle 25 im Bereich der Aufgabetrichter 16 abwechselnd mit diesen in einen bestimmten Sektor durch die Luft-Leitschaufeln 19 nach außen in den Grobgut-Sammelraum 26 abgeführt und mittels zweiseitig angeordneten Luft-Förderrinnen 27 dem Grobgutauslaß 28 zugeführt. Sowohl die Ansaugöffnung 18 für die Ansaugung der Sichtluft 17, als auch der Absaugstutzen 22 für die Absaugung des Feingut-Sicht-Luftgemisches können um jeweils 90° um die Sichterradachse gedreht werden, um eine günstige Anordnung in einer Gesamtanlage zu finden.

## Patentansprüche

1. Turbo-Fliehkraftlichter mit einem feststehenden Gehäuse, versehen mit einem oder mehreren Sichtguteinlässen (14), mit einem oder mehreren Sichtlufteinlässen (18), mit einem oder mehreren Feingut-Sichtluft-Gemisch-Auslässen (22) und einem oder mehreren Grobgut-Auslässen (28), versehen mit einem an seinen beiden Enden gelagerten Sichterrad (1, 9, 12) mit horizontaler Sichterradachse, sowie einem den Sichtraum begrenzenden, der Sichtluft richtungsgebenden Schaufelkranz mit in tangentialer Anströmrichtung zum Sichterradumfang verstellbaren Schaufeln (19), die in einem Sektor für die Abführung des Grobgutes durchbrochen sind,
**dadurch gekennzeichnet, daß**
- die Schaufeln (19) des Schaufelkranzes in radialer Entfernung zur Sichterradachse verstellbar sind,
- in dem Sektor wenigstens ein Aufgabetrichter (16) zur Zufuhr des Sichtgutes innerhalb des Schaufelkranzes vorgesehen ist,
- daß das Sichterrad (1, 9, 12) sowohl als Sichter als auch als Arbeitsventilator ausgebildet ist, und daß zum Sichten des Feingutes das Sichterrad (1, 9, 12) in wenigstens einem ersten Längenabschnitt (2) mit Sichtluft und Feingut von außen nach innen mit entsprechend kleiner Radialgeschwindigkeit und in wenigstens einem zweiten Längenabschnitt (5) zum Abführen von Sichtluft und Feingut von innen nach außen mit einer mehrfach größeren Radialgeschwindigkeit durchströmt wird.

2. Turbo-Fliehkraftsichter nach Anspruch 1,
**dadurch gekennzeichnet**, daß das Sichterrad (1, 9, 12) relativ kurze zweite Längenabschnitte (5) zum Abführen von Sichtluft und Feingut an einer oder mehreren Stellen, vorzugsweise mittig, zwischen zwei längeren ersten Längenabschnitten (2) zum Zuführen von Sichtluft und Feingut, aufweist.

3. Turbo-Fliehkraftsichter nach Anspruch 2,
**dadurch gekennzeichnet**, daß
der Durchmesser des Sichterrades in den Längenabschnitten (2, 5) zur Zu- und Abfuhr des Feingut-Sichtluft-Gemisches unterschiedlich groß ist.

4. Turbo-Fliehkraftsichter nach Anspruch 2 oder 3,
**dadurch gekennzeichnet**, daß
die ralativ kurzen zweiten Längenabschnitte (5) zum Abführen des Feingut-Sichtluft-Gemisches als Ventilator (8) ausgebildet sind.

5. Turbo-Fliehkraftsichter nach einem der Ansprüche 2 bis 4,
**dadurch gekennzeichnet**, daß
zwischen den Längenabschnitten (2, 5) zur Zu- und Abfuhr des Feingut-Sichtluft-Gemisches Dichtungen (3) am Umfang des Sichterrader angebracht sind.

6. Turbo-Fliehkraftsichter nach einem der Ansprüche 2 bis 5,
**dadurch gekennzeichnet**, daß
das Durchmesser-Längen-Verhältnis in den ersten Längenabschnitten (2) der Zufuhr des Feingut-Sichtluft-Gemisches ein Verhältnis von 1:1 oder größer ist.

7. Turbo-Fliehkraftsichter nach einem der Ansprüche 1 bis 6,
**dadurch gekennzeichnet**, daß
bei größeren Sichtereinheiten das Sichterrad zweiseitig angetrieben wird.

8. Turbo-Fliehkraftsichter nach einem der Ansprüche 1 bis 7,
**dadurch gekennzeichnet**, daß
der Antrieb des Sichterrades regelbar ist.

9. Turbo-Fliehkraftsichter nach einem der Ansprüche 1 bis 8,
**dadurch gekennzeichnet**, daß
in den ersten Längenabschnitten (2) der Zu- und Ablauf von Aufgabe- und Grobgut in einem oder mehreren Schaufelsektoren so angeordnet sind, daß abwechselnd Aufgabegut dem Sichterrad tangential zugeführt und Grobgut tangential vom Sichterrad weggeführt wird.

10. Turbo-Fliehkraftsichter nach einem der Ansprüche 1 bis 9,
**dadurch gekennzeichnet**, daß
die Zufuhr des Aufgabegutes pneumatisch erfolgt.

11. Turbo-Fliehkraftsichter nach Anspruch 10,
**dadurch gekennzeichnet**, daß
das Aufgabegut vor der Zufuhr vorher dispergiert wird.

12. Turbo-Fliehkraftsichter nach einem der Ansprüche 2 bis 11,
**dadurch gekennzeichnet**, daß
mehrere Zu- und Abführeinrichtungen über die Sichterradlänge verteilt sind, um diese gleichmäßig zu beaufschlagen.

13. Turbo-Fliehkraftsichter nach einem der Ansprüche 1 bis 12,
**dadurch gekennzeichnet**, daß
die Radialgeschwindigkeit zum Abführen des Feingut-Sichtluft-Gemisches 3 bis 6 mal größer ist, als die Radialgeschwindigkeit zum Zuführen des Feingut-Sichtluft-Gemisches.

## Claims

1. Turbo-centrifugal classifier having a fixed housing, provided with one or more inlets (14) for material to be classified, with one or more classifying air inlets (18), with one or more outlets (22) for a mixture of fine material and classifying air, and with one or more coarse material outlets (28), provided with a classifier wheel (1, 9, 12), which is mounted at both its ends and has a horizontal classifier wheel axis, as well as with a blade ring, which bounds the classifying chamber, determines the direction of the classifying air and has blades (19) which can be adjusted in a tangential approach-flow direction relative to the classifier wheel circumference and are perforated in one sector for the removal of the coarse material, characterized in that
- the blades (19) of the blade ring can be adjusted in the radial direction of the classifier wheel axis,
- at least one charging hopper (16) for feeding the material to be classified is provided in the sector inside the blade ring,
- in that the classifier wheel (1, 9, 12) is constructed both as a classifier and as an operating fan, and in that for classifying the fine material, the classifier wheel (1, 9, 12) is flowed through in at least a first longitudinal section (2) by classifying air and fine material from the outside inwards at an appropriately low radial speed and, for removing classifying air and fine material, it is flowed through in at least a second longditudinal section (5) from the inside outwards at a radial speed which is several times higher.

2. Turbo-centrifugal classifier according to Claim 1, characterized in that the classifier wheel (1, 9, 12) has relatively short second longitudinal sections (5) for removing classifying air and fine material at one or more locations, preferably in the middle, between two longer first longitudinal sections (2) for feeding classifying air and fine material.

3. Turbo-centrifugal classifier according to Claim 2, characterized in that the diameter of the classifier wheel differs in size in the longitudinal sections (2, 5) for feeding and removing the mixture of fine material and classifying air.

4. Turbo-centrifugal classifier according to Claim 2 or 3, characterized in that the relatively short second longitudinal sections (5) for removing the mixture of fine material and classifying air is constructed as a fan (8).

5. Turbo-centrifugal classifier according to one of Claims 2 to 4, characterized in that seals (3) are fitted on the circumference of the classifier wheel between the longitudinal sections (2, 5) for feeding and removing the mixture of fine material and classifying air.

6. Turbo-centrifugal classifier according to one of Claims 2 to 5, characterized in that the diameter/length ratio in the first longitudinal sections (2) for feeding the mixture of fine material and classifying air is a ratio of 1:1 or higher.

7. Turbo-centrifugal classifier according to one of Claims 1 to 6, characterized in that the classifier wheel is driven at both ends in the case of relatively large classifier units.

8. Turbo-centrifugal classifier according to one of Claims 1 to 7, characterized in that the drive of the classifier wheel can be controlled.

9. Turbo-centrifugal classifier according to one of Claims 1 to 8, characterized in that the inlet and outlet of large material and coarse material in the first longitudinal sections (2) are arranged in one or more blade sectors in such a way that charge material is fed tangentially to the Classifier wheel and coarse material is led off tangentially to the classifier wheel, in an alternating fashion.

10. Turbo-centrifugal classifier according to one of Claims 1 to 9, characterized in that the charge material is fed pneumatically.

11. Turbo-centrifugal classifier according to Claim 10, characterized in that the charge material is previously dispersed before being fed.

12. Turbo-centrifugal classifier according to one of Claims 2 to 11, characterized in that a plurality of feed and removal devices are distributed over the classifier wheel, in order to load the latter evenly.

13. Turbo-centrifugal classifier according to one of Claims 1 to 12, characterized in that the radial speed for removing the mixture of fine material and classifying air is 3 to 6 times higher than the radial speed for feeding the mixture of fine material and classifying air.

## Revendications

1. Séparateur centrifuge à turbine comportant un carter fixe, muni d'une ou de plusieurs entrées (14) pour la matière à séparer, d'une ou de plusieurs entrées (18) pour l'air de séparation, d'une ou de plusieurs sorties (22) pour le mélange de matière fine et d'air de séparation et d'une ou de plusieurs sorties (28) pour la matière grossière, comportant un rotor de séparateur (1, 9, 12) tourillonné à ses deux extrémités et dont l'axe est horizontal, ainsi qu'une couronne d'aubes qui délimite l'espace de séparation, fixe la direction de l'air de séparation et comporte des aubes (19) qui sont réglables dans une direction tangentielle d'incidence de l'écoulement, par rapport à la périphérie du rotor de séparateur, et qui sont percées dans un secteur, pour l'évacuation de la matière grossière,
caractérisé en ce que
- la distance radiale des aubes (19) de la couronne d'aubes par rapport à l'axe du rotor de séparateur est réglable,
- dans le secteur, au moins une trémie de chargement (16) est prévue pour amener la matière à séparer à l'intérieur de la couronne d'aubes,
- en ce que le rotor de séparateur (1, 9, 12) est conçu à la fois en tant que séparateur et en tant que ventilateur de travail, et en ce que pour la séparation de la matière fine, le rotor de séparateur (1, 9, 12) est traversé, dans au moins un premier tronçon longitudinal (2), par l'air de séparation et de la matière fine, de l'extérieur vers l'intérieur, avec une faible vitesse radiale correspondante, et est traversé, dans au moins un second tronçon longitudinal (5), pour l'évacuation de l'air de séparation et de la matière fine, de l'intérieur vers l'extérieur, avec une vitesse radiale plusieurs fois supérieure.

2. Séparateur centrifuge à turbine selon la revendication 1, caractérisé en ce que le rotor de séparateur (1, 9, 12) comporte des seconds tronçons longitudinaux relativement courts (5) pour évacuer l'air de séparation et la matière fine en un ou plusieurs emplacements, de préférence en position médiane, entre deux premiers tronçons longitudinaux plus longs (2) servant à amener l'air de séparation et la matière fine.

3. Séparateur centrifuge à turbine selon la revendication 2, caractérisé en ce que le diamètre du rotor de séparateur a des valeurs différentes dans les tronçons longitudinaux (2, 5) servant à amener et à évacuer le mélange de matière fine et d'air de séparation.

4. Séparateur centrifuge à turbine selon la revendication 2 ou 3, caractérisé en ce que les seconds tronçons longitudinaux relativement courts (5) sont conçus en tant que ventilateur (8) pour évacuer le mélange de matière fine et d'air de séparation.

5. Séparateur centrifuge à turbine selon l'une des revendications 2 à 4, caractérisé en ce que des garnitures d'étanchéité (3) sont disposées sur la périphérie du rotor de séparateur, entre les tronçons longitudinaux (2, 5) servant à amener et à évacuer le mélange de matière fine et d'air de séparation.

6. Séparateur centrifuge à turbine selon l'une des revendications 2 à 5, caractérisé en ce que le rapport diamètre/longueur dans les premiers tronçons longitudinaux (2) servant à amener le mélange de matière fine et d'air de séparation est un rapport de 1:1 ou plus.

7. Séparateur centrifuge à turbine selon l'une des revendications 1 à 6, caractérisé en ce que, dans le cas d'unités formant séparateurs de taille plus importante, le rotor de séparateur est entraîné des deux côtés.

8. Séparateur centrifuge à turbine selon l'une des revendications 1 à 7, caractérisé en ce que l'entraînement du rotor de séparateur est réglable.

9. Séparateur centrifuge à turbine selon l'une des revendications 1 à 8, caractérisé en ce, que dans les premiers tronçons longitudinaux (2), l'arrivée et l'évacuation de la matière de chargement et de la matière grossière sont disposées dans un ou plusieurs secteurs à aubes, de telle sorte qu'alternativement la matière de chargement soit amenée tangentiellement au rotor de séparateur et que la matière grossière soit éloignée du rotor de séparateur tangentiellement à celui-ci.

10. Séparateur centrifuge à turbine selon l'une des revendications 1 à 9, caractérisé en ce que l'amenée de la matière de chargement s'effectue pneumatiquement.

11. Séparateur centrifuge à turbine selon la revendication 10, caractérisé en ce que la matière de chargement est préalablement dispersée avant d'être amenée au séparateur.

12. Séparateur centrifuge à turbine selon l'une des revendications 2 à 11, caractérisé en ce que plusieurs dispositifs d'amenée et d'évacuation sont répartis sur la longueur du rotor de séparateur, afin de charger ce dernier uniformément.

13. Séparateur centrifuge à turbine selon l'une des revendications 1 à 12, caractérisé en ce que la vitesse radiale pour l'évacuation du mélange de matière fine et d'air de séparation est 3 à 6 fois supérieure à la vitesse radiale pour l'amenée du mélange de matière fine et d'air de séparation.
